# EUROPÄISCHE PATENTSCHRIFT

(11) **EP 3 184 269 B1**
(45) Veröffentlichungstag und Bekanntmachung des Hinweises auf die Patenterteilung: **21.02.2018**
(21) Anmeldenummer: 15202531.8
(22) Anmeldetag: 23.12.2015
(51) Int. Cl.: B26D 7/26, B26D 5/00, B26D 1/15, B26D 1/22, B26D 7/00

(54) **MATERIALBAHNSCHNEIDEINRICHTUNG**
MATERIAL WEB CUTTING DEVICE
DISPOSITIF DE COUPE DE BANDE DE MATÉRIAU

(43) Veröffentlichungstag der Anmeldung: 28.06.2017
(73) Patentinhaber: Mondi AG, 1030 Wien (AT)
(72) Erfinder: Weitkamp, Jürgen, 48683 Ahaus (DE); Baumeister, Thomas, 48683 Ahaus (DE)
(74) Vertreter: Lorenz, Bernd Ingo Thaddeus

(56) Entgegenhaltungen:
- DE-A1-102006 002 937
- DE-B4-102004 035 649
- US-A- 1 730 006
- US-A- 4 570 518

## Beschreibung

Die Erfindung betrifft eine Materialbahnschneideinrichtung zum Zerschneiden einer Materialbahn, insbesondere einer Kunststofffolie, in eine Vielzahl von Streifen mit einer Zuführung zum kontinuierlichen Transport der Materialbahn in eine Bahnlängsrichtung, und mit mehreren quer zur Bahnlängsrichtung in einer Querrichtung in einem Abstand zueinander angeordneten Schneidmessern zum Bilden der Streifen.

Bei den bekannten Materialbahnschneideinrichtungen werden in einem Rüstvorgang die Schneidmesser gemäß der gewünschten Breite der zu bildenden Streifen montiert, wobei die Gesamtsumme der Breite der einzelnen Streifen zweckmäßigerweise auf die Breite der zugeführten Materialbahn abgestimmt ist.

Da die Breite der zugeführten Materialbahn innerhalb von Produktionsschwankungen variieren kann, erfolgt in der Praxis an einer Seite oder auch an beiden Seiten ein Besäumungsschnitt, an dem überstehende äußere Ränder abgeschnitten werden, die dann als Ausschuss anfallen.

Um beispielsweise acht Streifen zu bilden, sind dann neun Schneidmesser vorgesehen, wobei die beiden äußeren Schneidmesser zur Entfernung des überstehenden Randes vorgesehen sind.

Eine gattungsgemäße Materialbahnschneideinrichtung zum Zerschneiden einer Materialbahn, insbesondere einer elastischen Folie, in eine Vielzahl von Streifen ist aus der DE 10 2004 035 649 B4 bekannt, wobei die detaillierte Ausgestaltung der Materialbahnschneideinrichtung nicht beschrieben ist.

Vor diesem Hintergrund liegt der vorliegenden Erfindung die Aufgabe zugrunde, bei dem Bilden von Streifen aus einer Materialbahn mit einfachen Mitteln eine Effizienzsteigerung zu erreichen.

Gegenstand der Erfindung und Lösung der Aufgabe sind eine Materialbahnschneideinrichtung gemäß Patentanspruch 1 sowie ein Verfahren zur Bildung einer Vielzahl von Streifen aus einer Materialbahn gemäß Patentanspruch 11.

Ausgehend von einer gattungsgemäßen Materialbahnschneideinrichtung ist demnach erfindungsgemäß vorgesehen, dass die Materialbahnschneideinrichtung zumindest einen an eine Steuerung angeschlossenen Lagesensor aufweist, der zur Bestimmung einer Position eines Randes der Materialbahn eingerichtet ist, wobei eine Messerverstellanordnung ebenfalls an die Steuerung angeschlossen ist und wobei zumindest ein Teil der Schneidmesser in Querrichtung durch die Messerverstellanordnung verschiebbar ist.

Durch den zumindest einen an die Steuerung angeschlossenen Lagesensor kann auf eine variierende Breite der zugeführten Materialbahn in Querrichtung reagiert werden, wobei dann die Schneidmesser in Querrichtung durch die Messerverstellanordnung entsprechend verschoben werden können.

Zweckmäßigerweise ist die Messerverstellanordnung dazu eingerichtet, einen äquidistanten Abstand zwischen den in Querrichtung aufeinanderfolgenden Schneidmessern einzustellen.

Auf einen Beschnitt der Materialbahn an einem äußeren Rand wird erfindungsgemäß verzichtet. Vielmehr können die Schneidmesser so positioniert werden, dass auch die an den beiden Rändern der Materialbahn gebildeten Streifen trotz der Schwankungen der Breite der zugeführten Materialbahn innerhalb vorgegebener Toleranzen liegen.

Es ist somit möglich, mit einer vorgegebenen Anzahl von n Schneidmessern n+1 Streifen zu bilden.

Wenn dann die Breite der Materialbahn von einem Sollwert B um eine Differenz von ΔB abweicht, kann diese Maßabweichung gleichmäßig auf die n+1 Streifen verteilt werden. Für jeden Streifen ergibt sich dann von einer Soll-Breite b eine Abweichung Δb = ΔB/(n+1).

Da die Maßabweichung der gesamten Materialbahn in der Querrichtung ΔB gleichmäßig auf sämtliche Streifen verteilt wird, können üblicherweise vorgegebene Toleranzen für die Breite der einzelnen Streifen eingehalten werden, so dass keine weiteren Korrekturmaßnahmen notwendig sind.

Gegenüber einer aus dem Stand der Technik bekannten Materialbahnschneideinrichtung werden also weniger Schneidmesser benötigt, weil kein Beschnitt abgetrennt werden muss. Es ergeben sich dadurch hinsichtlich der Schneidmesser geringere Anlagen- und Wartungskosten.

Hinzu kommt, dass durch den Wegfall eines Beschnitts am Rande der Materialbahn eine bisher notwendige Entsorgung des abgeschnittenen Materials entfällt, wodurch sich eine erhebliche Effizienzsteigerung unter Reduzierung der Kosten und des Materialeinsatzes ergibt.

Hinsichtlich der konkreten Ausgestaltung der Messerverstellanordnung ergeben sich im Rahmen der Erfindung verschiedene Ausgestaltungsmöglichkeiten. Beispielsweise können die Stellmesser unabhängig voneinander in Querrichtung durch einen Stellmotor, einen Aktuator oder dergleichen beweglich sein, wobei dann durch die Steuerung der äquidistante Abstand zwischen den in Querrichtung aufeinanderfolgenden Schneidmessern eingestellt werden kann.

Grundsätzlich ist es auch möglich, dass sämtliche Schneidmesser in Querrichtung verschiebbar sind. Alternativ kann dagegen auch vorgesehen sein, dass bis auf ein ortsfest angeordnetes Schneidmesser sämtliche Schneidmesser mit der Messerverstellanordnung in Querrichtung verschiebbar sind. Das eine ortsfest angeordnete Schneidmesser bildet dann einen Fixpunkt, der bei der Bahnsteuerung zu berücksichtigen ist. Ausgehend von dem ortsfest angeordneten Schneidmesser erfolgt dann eine ziehharmonikaartige Verstellung der übrigen Schneidmesser.

Das ortsfest angeordnete Schneidmesser kann sich beispielsweise nahe eines Randes der Materialbahn oder vorzugsweise in der Mitte der Materialbahn befinden.

Wenn sich das ortsfest angeordnete Schneidmesser nahe eines Randes der Materialbahn befindet, ist die Materialbahn so zu steuern, dass zwischen dem ortsfest angeordneten Schneidmesser und dem benachbarten Rand der Materialbahn ein erster Streifen mit der gewünschten Breite erzeugt wird, während die übrigen Schneidmesser dann im notwendigen Maße nachgestellt werden. Mit zunehmendem Abstand eines Schneidmessers von dem ortsfest angeordneten Schneidmesser nimmt dann auch der Verstellweg zu.

Wenn das ortsfeste Schneidmesser mittig angeordnet ist, wird die Materialbahn zweckmäßigerweise so gesteuert, dass sich in Querrichtung gesehen die Mitte der Materialbahn genau an dem ortsfest angeordneten Schneidmesser befindet, wobei dann die an beiden Seiten anschließenden, in Querrichtung verschiebbaren Schneidmesser im Wesentlichen spiegelsymmetrisch zu einer in Bahnlängsrichtung verlaufenden Symmetrieachse verstellt werden. Bei einer solchen Anordnung ist üblicherweise eine ungerade Anzahl an Schneidmessern vorgesehen.

Wie bereits zuvor erläutert, kann jedes Schneidmesser mit einem zugeordneten Aktuator oder dergleichen versehen sein, um die Messerverstellanordnung zu bilden.

Gemäß einer bevorzugten Ausgestaltung der Erfindung weist die Messerverstellanordnung jedoch ein mechanisches Stellglied auf, an welches sämtliche in Querrichtung verschiebbaren Schneidmesser angeschlossen sind, so dass sich ein besonders einfacher Aufbau ergibt, der auch leicht gewartet werden kann.

Beispielsweise kann das Stellglied für jedes daran angeschlossene Schneidmesser eine Führungskulisse aufweisen. Durch eine Bewegung des Stellgliedes werden dann die Schneidmesser über die Führungskulissen in einer vorgegebenen Weise in Querrichtung verschoben.

Eine besonders einfache Anordnung ergibt sich, wenn das Stellglied um eine Drehachse mit einem an die Steuerung angeschlossenen Drehantrieb verstellbar angeordnet ist, wobei der Verlauf der Führungskulissen jeweils abhängig von dem Abstand der jeweiligen Führungskulisse zu der Drehachse bestimmt ist. Mit zunehmendem Abstand zu der Drehachse nimmt auch in Querrichtung der Verstellweg für die einzelnen Schneidmesser zu.

Wenn in Querrichtung gesehen ein mittleres Schneidmesser ortsfest angeordnet ist und die weiteren Schneidmesser an beiden Seiten symmetrisch anschließen, ist auch die Drehachse in Querrichtung gesehen an dem mittleren Schneidmesser angeordnet.

Der Drehantrieb kann beispielsweise über einen Verbindungshebel an das Stellglied angeschlossen sein.

Um einen einfachen Aufbau der Materiabahnschneideinrichtung zu erreichen, können auch zumindest die mit der Messerverstellanordnung verschiebbaren Schneidmesser und vorzugsweise sämtliche Schneidmesser an einer in Querrichtung verlaufenden Führungsschiene angeordnet sein.

Vorzugsweise weist die Materialbahnschneideinrichtung zwischen 5 und 13 Schneidmesser auf.

Die Schneidmesser können ohne Einschränkung von Klingen, Schneidrollen oder auch Laser-Schneidwerkzeugen gebildet sein. Vorzugsweise sind die Schneidmesser auf einem Messerträger angeordnet, wobei die Schneidmesser über den Messerträger verstellbar sind. Die Messerträger können dazu in der beschriebenen Weise mit Führungskulissen eines mechanischen Stellgliedes zusammenwirken und/oder auf der Führungsschiene abgestützt sein.

Gegenstand der Erfindung ist auch ein Verfahren zur Bildung einer Vielzahl von Streifen aus einer Materialbahn mittels der zuvor beschriebenen Materialbahnschneideinrichtung, wobei mit dem zumindest einen Lagesensor die Lage eines Randes der Materialbahn bestimmt wird und wobei in Abhängigkeit der Lage des Randes zumindest ein Teil der Schneidmesser derart mit der Messerverstellanordnung verschoben wird, dass mit n Schneidmessern ohne ein Verschnitt der Materialbahn an ihren Rändern n+1 Streifen gebildet werden, welche vorzugsweise innerhalb eines Toleranzbereiches eine gleiche Breite in Querrichtung aufweisen. Der Toleranzbereich liegt üblicherweise bei weniger als ± 10 %, vorzugsweise bei weniger als ± 5 % und besonders bevorzugt bei weniger als ± 2 %.

Wenn gewährleistet ist, dass die Materialbahn hinsichtlich ihrer Breite mittig einläuft, ist im Rahmen der Erfindung ein einziger Lagersensor an einem Rand der Materialbahn ausreichend. Hinsichtlich der Schwankungen der Breite ΔB ergibt sich bei einem mittigen Bahnlauf an jeder Seite eine zu erwartende Schwankungsbreite von ΔB/2, wobei der Lagesensor dann hinsichtlich dieser zu erwartenden Schwankungsbreite ΔB/2 mittig angeordnet wird.

Grundsätzlich können auch an beiden Rändern der Materialbahn in der beschriebenen Weise Lagesensoren vorgesehen sein, wobei dann auch das Signal der beiden Lagesensoren für eine Steuerung der Materialbahn in Querrichtung genutzt werden kann.

Vorzugsweise wird im Rahmen des erfindungsgemäßen Verfahrens als Materialbahn eine elastische Folie zugeführt. Besonders bevorzugt werden die aus der elastischen Folie gebildeten Streifen nachfolgend mit einem Abstand zueinander mit zumindest einer Nonwovenbahn kaschiert, um beispielsweise einen Verbundstoff zu bilden, aus dem elastische Verschlusselemente von Wegwerfartikeln wie Babywindeln abgetrennt werden können.

Die Erfindung im Folgenden anhand einer lediglich ein Ausführungsbeispiel darstellenden Zeichnung erläutert. Es zeigen:
- Fig. 1: eine Materiabahnschneideinrichtung in einer Seitenansicht,
- Fig. 2A bis 2C: die Materialbahnschneideinrichtung gemäß der Fig. 1 in einer Frontansicht mit unterschiedlichen Stellungen eines Stellgliedes zur Verstellung von in einer Querrichtung verschiebbaren Schneidmessern,
- Fig. 3: eine schematische Darstellung der Schwankung ΔB einer Materialbahn mit vorgegebener Breite B.

Die Fig. 1 zeigt eine Materialbahnschneideinrichtung zum Zerschneiden einer Materialbahn 1 in eine Vielzahl von Streifen 2 (vgl. Fig. 3). Bei der Materialbahn kann es sich beispielsweise um Papier, eine Folie und vorzugsweise eine elastische Kunststofffolie handeln.

Mit einer Zuführung 3 in Form einer Walze wird die Materialbahn 1 in einer Bahnlängsrichtung x bewegt.

Die konkrete Ausgestaltung der Materialbahnschneideinrichtung ergibt sich aus den Fig. 2A bis 2C.

Um die Materialbahn 1 in die Streifen 2 zu zerschneiden, sind quer zu der Bahnlängsrichtung x in einer Querrichtung q mehrere Schneidmesser 4, 4' in einem Abstand zueinander angeordnet. Gemäß dem Ausführungsbeispiel der Fig. 2A bis 2C sind insgesamt sieben Schneidmesser 4, 4' vorgesehen, wobei die Materialbahnschneideinrichtung noch zwei weitere Schneidmesser 4 zum Zerschneiden einer breiteren Materialbahn 1 aufnehmen kann (vgl. Fig. 3).

Aus einer vergleichenden Betrachtung der Fig. 2A mit der Fig. 1 ist ersichtlich, dass die Schneidmesser 4, 4' als Schneidrollen ausgebildet sind, wobei die Schneidrollen über jeweils einen zugeordneten Messerträger 5 auf einer in Querrichtung q verlaufenden Führungsschiene 6 angeordnet sind.

Erfindungsgemäß ist ein in der Fig. 2 angedeuteter Lagesensor 7 an zumindest einem Rand der Materialbahn 1 vorgesehen, wobei der Lagesensor 7 an eine nicht dargestellte Steuerung angeschlossen ist. Des Weiteren umfasst die Materialbahnschneideinrichtung gemäß den Fig. 2A bis 2C eine Messerverstellanordnung 8, welche gemäß dem Ausführungsbeispiel ein um eine Drehachse D drehbares Stellglied 9 aufweist.

Die Drehachse D befindet sich unterhalb eines ortsfest angeordneten Schneidmessers 4', also in Querrichtung q gesehen an derselben Position wie das ortsfest angeordnete Schneidmesser 4' in der Mitte der Materialbahnschneideinrichtung.

Die weiteren Schneidmesser 4, welche in einer im Wesentlichen symmetrischen Anordnung an beiden Seiten des feststehenden Schneidmessers 4' anschließen, sind in Querrichtung q über die Messerträger 5 auf der Führungsschiene 6 verschiebbar angeordnet.

Um eine gleichmäßige Verstellung der verschiebbar angeordneten Schneidmesser 4 zu bewirken, weist das Stellglied 9 für jedes der daran angeschlossenen Schneidmesser 4 eine angepasste Führungskulisse 10 auf.

Das um die Drehachse D drehbare Stellglied 9 kann durch einen Drehantrieb 11 verdreht werden, der mit einem Verbindungshebel an einem Ende des Stellgliedes 9 angeschlossen ist.

Durch die Form der Führungskulissen 10 wird erreicht, dass die verschiebbar angeordneten Schneidmesser 4 durch eine Verdrehung gleichzeitig aber unterschiedlich stark entlang der Führungsschiene 6 bewegt werden. Konkret nimmt der Stellweg der Schneidmesser 4 mit zunehmendem Abstand von der Drehachse D zu.

Die Führungskulissen 10 des Stellgliedes 9 sind so geformt, dass durch eine Verdrehung stets ein äquidistanter Abstand zwischen den in Querrichtung aufeinanderfolgenden Schneidmessern 4 eingestellt wird.

Die Fig. 2B zeigt die Schneidmesser 4, 4' einander angenähert, während gemäß der Fig. 2C durch eine Drehung des Stellgliedes 9 in eine entgegengesetzte Richtung die verschiebbar angeordneten Schneidmesser 4 voneinander entfernt sind.

Der Drehantrieb 11 ist ebenfalls an die nicht dargestellte Steuerung angeschlossen, mit der die Messwerte des Lagesensors 7 verarbeitet werden. Wenn die Materialbahn 1 eine vorgegebene Breite B genau einhält, ergibt sich die in Fig. 2A dargestellte Stellung des Stellgliedes 9. Die außenliegenden Streifen ergeben sich dann durch die äquidistante Anordnung der Schneidmesser 4, 4' in Querrichtung q ohne einen seitlichen Beschnitt. Gemäß der Fig. 2A werden also insgesamt mit n = sieben Schneidmessern 4, 4' n+1 = acht Streifen 2 gebildet. In dem Ausführungsbeispiel gemäß den Fig. 2A bis 2C ist die dargestellte Materialbahnschneideinrichtung nicht voll besetzt, wobei zwei weitere Schneidmesser 4 außen ergänzt werden können, um bei einer dann entsprechend breiteren Materialbahn 1 mit n' = neun Schneidmessern 4, 4' n'+1 = zehn Streifen 2 bilden zu können.

Wenn die Materialbahn 1 innerhalb einer gewissen Schwankungsbreite von dem Sollwert der Breite B abweicht und schmaler ist, werden die Messer gemäß der Fig. 2B einander angenähert, um eine äquidistante Streifenbreite zu erreichen. Dagegen zeigt die Fig. 2C die Stellung der Schneidmesser 4, 4' für die Materialbahn 1, die innerhalb der Toleranzen breiter ist als der Vorgabewert B.

In der Fig. 3 sind (exemplarisch für zehn Streifen) die möglichen Abweichungen dargestellt, wobei sich bei einem genau mittigen Zulauf der Materialbahn 1 an den beiden Rändern eine Variationsbreite von ΔB/2 ergibt.

An dem unteren Ende der Fig. 3 ist angedeutet, dass durch die erfindungsgemäße äquidistante Verstellung der verschiebbar angeordneten Schneidmesser 4 die Änderung der Breite ΔB auf sämtliche Streifen 2 verteilt wird. Ausgehend von einer mittleren Breite b der Streifen gilt bei n = neun Schneidmesser 4, 4' und entsprechend n+1 = zehn Streifen 2, dass die Schwankungsbreite der einzelnen Streifen 2 bei lediglich Δb = ΔB/(n+1) liegt, so dass die einzelnen Streifen 2 auch mit einer solchen, vergleichsweise geringen Maßabweichung in der Regel ohne weiteres weiterverarbeitet werden können.

Gemäß der Erfindung wird vorzugsweise eine elastische Folie als Materialbahn 1 zugeführt, aus der dann elastische Streifen 2 gebildet werden, die in einem Abstand zueinander mit zumindest einer Nonwovenbahn in ein Laminat eingebunden werden, welches dann abschnittsweise durch die elastischen Streifen 2 - gegebenenfalls nach einer erstmaligen Aktivierung durch ein Recken - elastisch Eigenschaften aufweisen.

## Patentansprüche

1. Materialbahnschneideinrichtung zum Zerschneiden einer Materialbahn (1), insbesondere einer Kunststofffolie, in eine Vielzahl von Streifen (2) mit einer Zuführung (3) zum Transport der Materialbahn (1) in eine Bahnlängsrichtung (x) und mit mehreren quer zur Bahnlängsrichtung (x) in einer Querrichtung (q) in einem Abstand zueinander angeordneten Schneidmessern (4, 4') zum Bilden der Streifen (2), **gekennzeichnet durch** zumindest einen an eine Steuerung angeschlossenen Lagesensor (7), der zur Bestimmung einer Position eines Randes der Materialbahn (1) eingerichtet ist, und eine ebenfalls an die Steuerung angeschlossene Messerverstellanordnung (8), wobei zumindest ein Teil der Schneidmesser (4) in Querrichtung (q) durch die Messerverstellanordnung (8) verschiebbar ist.

2. Materialbahnschneideinrichtung nach Anspruch 1, **dadurch gekennzeichnet, dass** bis auf ein ortsfest angeordnetes Schneidmesser (4') sämtliche Schneidmesser (4) mit der Messerverstellanordnung (8) in Querrichtung (q) verschiebbar sind.

3. Materialbahnschneideinrichtung nach Anspruch 1 oder 2, **dadurch gekennzeichnet, dass** die Messerverstellanordnung (8) dazu eingerichtet ist, einen äquidistanten Abstand zwischen den in Querrichtung (q) aufeinanderfolgenden Schneidmessern (4, 4') einzustellen.

4. Materialbahnschneideinrichtung nach Anspruch 3, **dadurch gekennzeichnet, dass** die Messerverstellanordnung (8) ein mechanisches Stellglied (9) aufweist, an welches sämtliche in Querrichtung (q) verschiebbaren Schneidmesser (4) angeschlossen sind.

5. Materialbahnschneideinrichtung nach Anspruch 4, **dadurch gekennzeichnet, dass** das Stellglied (9) für jedes daran angeschlossene Schneidmesser eine Führungskulisse (10) aufweist.

6. Materialbahnschneideinrichtung nach Anspruch 5, **dadurch gekennzeichnet, dass** das Stellglied (9) um eine Drehachse (D) mit einem an die Steuerung angeschlossenen Drehantrieb (11) verstellbar angeordnet ist, wobei der Verlauf der Führungskulisse (10) jeweils abhängig von dem Abstand der jeweiligen Führungskulisse (10) zu der Drehachse (D) bestimmt ist.

7. Materialbahnschneideinrichtung nach Anspruch 6 und Anspruch 2, **dadurch gekennzeichnet, dass** ein in Querrichtung (q) gesehen mittleres Schneidmesser (4') ortsfest angeordnet ist, wobei die Drehachse (D) in Querrichtung (q) gesehen an dem mittleren Schneidmesser (4') angeordnet ist.

8. Materialbahnschneideinrichtung nach einem der Ansprüche 1 bis 7, **dadurch gekennzeichnet, dass** zumindest die mit der Messerverstellanordnung (8) verschiebbaren Schneidmesser (4) an einer in Querrichtung (q) verlaufenden Führungsschiene (6) angeordnet sind.

9. Materialbahnschneideinrichtung nach einem der Ansprüche 1 bis 8, **gekennzeichnet durch** 5 bis 13 Schneidmesser (4, 4').

10. Materialbahnschneideinrichtung nach einem der Ansprüche 1 bis 9, **dadurch gekennzeichnet, dass** die Schneidmesser (4, 4') jeweils von einer auf einen Messerträger (5) angeordneten Schneidrolle gebildet sind.

11. Verfahren zur Bildung einer Vielzahl von Streifen (2) aus einer Materialbahn (1) mittels einer Materialbahnschneideinrichtung nach einem der Ansprüche 1 bis 10, wobei mit dem Lagesensor (7) die Lage eines Randes der Materialbahn (1) bestimmt wird und wobei in Abhängigkeit der Lage des Randes zumindest ein Teil der Schneidmesser (4) derart mit der Messerverstellanordnung (8) verschoben wird, dass mit n Schneidmessern (4, 4') ohne einen Verschnitt der Materialbahn (1) an ihren Rändern n+1 Streifen (2) gebildet werden.

12. Verfahren nach Anspruch 11, wobei die Streifen (2) innerhalb eines Toleranzbereiches mit einer gleichen Breite in Querrichtung (q) gebildet werden.

13. Verfahren nach Anspruch 11 oder 12, wobei als Materialbahn (1) eine elastische Folie zugeführt wird.

14. Verfahren nach Anspruch 13, wobei die aus der elastischen Folie gebildeten Streifen (2) nachfolgend mit einem Abstand zueinander mit zumindest einer Nonwovenbahn kaschiert werden.

## Claims

1. Material web cutting device for cutting a material web (1), in particular a plastic film, into a plurality of strips (2) comprising a feed (3) for transporting the material web (1) in a web longitudinal direction (x) and comprising a plurality of cutting blades (4, 4') arranged at a distance from one another transversely to the web longitudinal direction (x) in a transverse direction (q) to form the strips (2), **characterized by** at least one position sensor (7) connected to a controller, which is adapted to determine a position of an edge of the material web (1) and a blade adjusting arrangement (8) also connected to the controller, wherein at least a part of the cutting blades (4) can be displaced in the transverse direction (q) by the blade adjusting arrangement (8).

2. The material web cutting device according to claim 1, **characterized in that** apart from one cutting blade (4') arranged in a fixed position, all the cutting blades (4) can be displaced in the transverse direction (q) by the blade adjusting arrangement (8).

3. The material web cutting device according to claim 1 or 2, **characterized in that** the blade adjusting arrangement (8) is adapted to set an equidistant spacing between the consecutive cutting blades (4, 4') in the transverse direction (q).

4. The material web cutting device according to claim 3, **characterized in that** the blade adjusting arrangement (8) comprises a mechanical actuator (9) to which all the cutting blades (4) which are displaceable in the transverse direction (q) are connected.

5. The material web cutting device according to claim 4, **characterized in that** the actuator (9) has a guide linkage (10) for each cutting blade connected thereon.

6. The material web cutting device according to claim 5, **characterized in that** the actuator (9) is arranged to be adjustable about an axis of rotation (D) with a rotary drive (11) connected to the controller, wherein the course of the guide linkage (10) is determined in each case depending on the distance of the respective guide linkage (10) to the axis of rotation (D).

7. The material web cutting device according to claim 6 and claim 2, **characterized in that** a middle cutting blade (4') when viewed in the transverse direction (q) is arranged in a fixed position, wherein the axis of rotation (D) is arranged on the middle cutting blade (4') when viewed in the transverse direction (q).

8. The material web cutting device according to any one of claims 1 to 7, **characterized in that** at least the cutting blades (4) which are displaceable with the blade adjusting arrangement (8) are arranged on a guide rail (6) running in the transverse direction (q).

9. The material web cutting device according to any one of claims 1 to 8, **characterized by** 5 to 13 cutting blades (4, 4').

10. The material web cutting device according to any one of claims 1 to 9, **characterized in that** the cutting blades (4, 4') are each formed by a cutting roller arranged on a blade carrier (5).

11. Method for forming a plurality of strips (2) from a material web (1) by means of a material web cutting device according to any one of claims 1 to 10, wherein the position of an edge of the material web (1) is determined with the position sensor (7) and wherein depending on the position of the edge at least a part of the cutting blades (4) is displaced by means of the blade adjusting arrangement (8) in such a manner that n+1 strips (2) are formed with n cutting blades (4, 4') without any waste of the material web (1) at its edges.

12. The method according to claim 11, wherein the strips (2) are formed within a tolerance range having an equal width in the transverse direction (q).

13. The method according to claim 11 or 12, wherein an elastic film is supplied as material web (1).

14. The method according to claim 13, wherein the strips (2) formed from the elastic film are successively laminated with at least one nonwoven web at a distance from one another.

## Revendications

1. Dispositif de coupe de lés de matériau pour couper un lé de matériau (1), en particulier un film plastique, en une pluralité de bandes (2) comprenant une alimentation (3) pour transporter le lé de matériau (1) dans un sens longitudinal de lé (x) et comprenant plusieurs lames de coupe (4, 4') disposées transversalement au sens longitudinal de lé (x) dans un sens transversal (q) à distance l'une de l'autre pour former les bandes (2), **caractérisé en ce qu'**au moins un capteur de position (7) raccordé à une commande est installé pour déterminer une position d'un bord du lé de matériau (1), et un agencement de déplacement de lame (8) raccordé également à la commande, dans lequel au moins une partie des lames de coupe (4) est mobile dans le sens transversal (q) par l'agencement de déplacement de lame (8).

2. Dispositif de coupe de lés de matériau selon la revendication 1, **caractérisé en ce qu'**à l'exception d'une lame de coupe (4') fixe, l'ensemble des lames de coupe (4) sont mobiles dans le sens transversal (q) avec l'agencement de déplacement de lame (8).

3. Dispositif de coupe de lés de matériau selon la revendication 1 ou 2, **caractérisé en ce que** l'agencement de déplacement de lame (8) est installé pour régler une distance équidistante entre les lames de coupe (4, 4') successives dans le sens transversal (q).

4. Dispositif de coupe de lés de matériau selon la revendication 3, **caractérisé en ce que** l'agencement de déplacement de lame (8) présente un membre de réglage mécanique (9) sur lequel l'ensemble des lames de coupe (4) successives mobiles dans le sens transversal (q) sont raccordées.

5. Dispositif de coupe de lés de matériau selon la revendication 4, **caractérisé en ce que** le membre de réglage (9) présente une coulisse de guidage (10) pour chaque lame de coupe raccordée dessus.

6. Dispositif de coupe de lés de matériau selon la revendication 5, **caractérisé en ce que** le membre de réglage (9) est disposé en pouvant être déplacé sur un axe de rotation (D) par un entraînement en rotation (11) raccordé à la commande, dans lequel le tracé de la coulisse de guidage (10) est respectivement déterminé en fonction de la distance de la coulisse de guidage (10) respective par rapport à l'axe de rotation (D).

7. Dispositif de coupe de lés de matériau selon la revendication 6 et la revendication 2, **caractérisé en ce qu'**une lame de coupe (4') centrale, vu dans le sens transversal (q), est disposée fixe, dans lequel l'axe de rotation (D), vu dans le sens transversal (q), est disposé sur la lame de coupe (4') centrale.

8. Dispositif de coupe de lés de matériau selon l'une des revendications 1 à 7, **caractérisé en ce qu'**au moins les lames de coupe (4) pouvant être déplacées avec l'agencement de déplacement de lame (8) sont disposées sur un rail de guidage (6) passant dans le sens transversal (q).

9. Dispositif de coupe de lés de matériau selon l'une des revendications 1 à 8, **caractérisé par** 5 à 13 lames de coupe (4, 4').

10. Dispositif de coupe de lés de matériau selon l'une des revendications 1 à 9, **caractérisé en ce que** les lames de coupe (4, 4') sont formées respectivement par un rouleau de coupe disposé sur un support de lames (5).

11. Procédé de formation d'une pluralité de bandes (2) à partir d'un lé de matériau (1) au moyen d'un dispositif de coupe de lés de matériau selon l'une des revendications 1 à 10, dans lequel la position d'un bord du lé de matériau (1) est déterminée avec le capteur de position (7) et dans lequel, en fonction de la position du bord, au moins une partie des lames de coupe (4) est ainsi mobile avec l'agencement de déplacement de lame (8) qu'avec n lames de coupe (4, 4'), n+1 bandes (2) peuvent être formées sans une découpe du lé de matériau (1) sur ses bords.

12. Procédé selon la revendication 11, dans lequel les bandes (2) sont formées à l'intérieur d'une plage de tolérance avec une largeur égale dans le sens transversal (q).

13. Procédé selon la revendication 11 ou 12, dans lequel un film élastique est alimenté en tant que lé de matériau (1).

14. Procédé selon la revendication 13, dans lequel les bandes (2) formées à partir du film élastique sont ensuite pelliculées à une distance l'une de l'autre par au moins un lé de non-tissé.
